# DEMANDE DE BREVET EUROPEEN

(11) **EP 1 764 342 A1**
(43) Date de publication de la demande: **21.03.2007**
(21) Numéro de dépôt: 05291942.0
(22) Date de dépôt: 20.09.2005
(51) Int. Cl.: B68B 1/04

(54) **Dispositif d'entrainement pour la musculation d'un cheval**

(71) Demandeur: Société Vetperf, 95420 Genainville (FR); De Ponnat, Vianney, 95420 Genainville (FR)
(72) Inventeur: de Ponnat, Vianney, 78170 La Celle Saint Cloud (FR)

(57) **Abrégé**

L'invention concerne un dispositif d'enrenement permettant une musculation optimale du dos caractérisé en ce qu'il n'y a aucun points fixes sur les harnachements (filet, licol, surfaix ou selle) (1), qu'il possède un appui souple réglable sur la nuque du cheval (2), et qu'il dispose de plusieurs réglages en particulier par l'adjonction de rallonges réglables (3).

## Description

La présente invention concerne un dispositif d'enrenement pour le travail de musculation d'un cheval. Le dit dispositif permet de mettre le cheval dans l'attitude préférentielle et la décontraction pour une musculation adéquate. On connaît des enrenements tels que le gogue décrit dans le brevet français n° 984 652 ou le Chambon. Dans ces deux dispositifs les points d'attaches sont fixes : au départ entre les antérieurs, à la têtière. En effet, à l'état sauvage, le cheval est avant tout une proie et son seul moyen de défense est la fuite. C'est pour cette raison qu'un cheval ayant un membre coincé est capable d'aller jusqu'à la fracture pour se libérer. Ainsi, l'apport d'élasticité dans l'enrenement évite la fixité et par conséquent permet la décontraction. D'autre part, la musculation du dos est l'obtention de la capacité maximale de flexion-extention. L'abaissement de l'encolure combiné à la contraction des abdominaux provoque la flexion du dos.

Cependant, il existe un ligament nucal (point d'attache des cervicales) qui est une formation élastique divisée en deux parties :
- La première est la corde (figure1, 1), qui s'étend de l'occiput jusqu'au sommet du garrot et se prolonge par le ligament supra-épineux de plus en plus fibreux donc de plus en plus rigide jusqu'au sacrum.
- La deuxième partie, la lame (figure1, 2), est tendue de la deuxième cervicale aux premiers processus épineux du garrot.
- L'abaissement de l'encolure entraîne automatiquement une flexion thoracique, cependant la flexion de la nuque associée verrouille le ligament nucal et supra-épineux rigidifiant la mobilité dorsale et surtout lombaire.

C'est pourquoi ce dispositif prend un appui reculé, réglable et élastique (donc non rigide), ce qui libère la nuque, déverrouillant le ligament supra-épineux lors de l'abaissement de l'encolure. Donc pour obtenir une musculation en flexion dorsale sans verrouiller les lombaires, il faut abaisser les cervicales tout en étendant la nuque. (Figure 1)
Les rallonges sur le côté en position variable ont une utilité particulière. En effet, en position basse, celles-ci subiront les déplacements du coude cheval en action et provoqueront un léger mouvement dans la bouche du cheval qui l'inviteront à abaisser son encolure.
Les figures données ci-après à titre d'exemple montrent comment l'invention peut être réalisée, et utilisée.

### ENRENEMENT

### Description détaillée

### Description: cinq parties numérotées de un à cinq

1- Elastique textile avec un dé permettant la variation de taille (3). Cette bande élastique est simple, doublé ou triplé. Sa taille totale varie de 10cm à 1,50m de longueur, 10 à 100 mm de largeur et 1 à 10 mm d'épaisseur. Présence d'un dé en métal permettant de varier la longueur. A l'extrémité de l'élastique est cousu un morceau de cuir de couleur, taille et épaisseur aléatoires fixant un dé en métal.
2- Corde ou drisse (2) de diamètre de 3mm à 15mm et 50cm à 3m de longueur. Cette corde part du dé posé à l'extrémité de la partie 1, elle est plié en deux et fixé sur le dé. Les deux extrémités de la drisse sont repliées et cousues laissant un orifice permettant la fixation d'un mousqueton de taille, format et matière variable
3- Partie faite de cuir (1) de longueur 10 à 50 cm, d'épaisseur 2 à 10 mm, de largeur 1 à 10 cm et de couleur variable. Aux deux extrémités est placé un anneau ou un dé de métal (1 à 10 cm de diamètre et 2 à 10 mm de section). Sur cette bande de cuir sont disposés une à cinq bandes de cuir partant perpendiculairement à la première bande. Celles ci de longueur 1 à 50 cm, de largeur 5 à 50mm et 1 à 10mm d'épaisseur sont munies de dés en métal. Ces dés permettent le réglage des bandes qui sont percées de petits trous. Chaque bande possède un anneau de cuir appelé passant.
4- Aux extrémités de la partie 2 peuvent s'accrocher (une de chaque côté) deux cordes ou drisse (4) de diamètre 2 à 10 mm et de longueur 10 à 100cm. La première extrémité de chaque drisse est repliée et cousue laissant un orifice permettant l'attache des mousquetons de la partie 2. L'autre extrémité est également repliée et cousue laissant un orifice sur lequel est placé un huit de métal dans lequel passe la corde ou drisse permettant le réglage (allongement ou rétrécissement) sur 1 à 50 cm. La drisse faisant un retour, passe dans un mousqueton de taille et matière variable permettant la fixation sur la partie 5.
5- Bande textile élastique (5) replié en deux de taille 10 à 30 cm, de largeur 5 à 40 mm, et d'épaisseur 1 à 10 mm. Sur les deux extrémités repliées est cousu un morceau de cuir prenant un dé de métal permettant au mousqueton de la partie 4 de se fixer.

## Revendications

1. Dispositif d'enrenement **caractérisé en ce qu'**il est constitué de points d'attaches élastiques au départ entre les antérieurs et au retour sur les côtés, d'un appui de tête et de rallonges réglables. Ce dispositif s'adaptant à un filet ou à un licol.

2. Dispositif selon la revendication 1 **caractérisé en ce qu'**il est formé par des attaches élastiques dont la partie de départ entre les antérieurs est réglable (3) et d'un passant bloquant le réglage.

3. Dispositif selon la revendication 1 **caractérisé en ce qu'**il est formé d'un point d'attache au filet ou licol par une pièce non rigide dont la longueur est réglable en haut de l'encolure du cheval. (1)

4. Dispositif selon la revendication 3 possédant plusieurs points d'attaches réglables à la têtière assurant le positionnement sur la nuque. (1)

5. Dispositif selon la revendication 3 possédant des anneaux ou dés à chaque extrémités permettant le coulissement de la drisse. (1)

6. Dispositif selon la revendication 5 **caractérisé en ce qu'**il est formé d'une drisse ou corde partant de l'élastique, passant dans les anneaux d'un mors de filet ou d'un licol. (2)

7. Dispositif selon la revendication 1 **caractérisé en ce qu'**il est formé de rallonges réglables sur les côtés par un système de 8 permettant le réglage et la fixité lorsque celui-ci est réalisé. (4)

8. Dispositif selon les revendications 1,2,3,4,5,6,7 permettant une utilisation en longe ou monté.

9. Dispositif selon la revendication 8 permettant des réglages multiples.
